# EUROPÄISCHE PATENTSCHRIFT

(11) **EP 0 539 891 B1**
(45) Veröffentlichungstag und Bekanntmachung des Hinweises auf die Patenterteilung: **12.06.1996**
(21) Anmeldenummer: 92118243.2
(22) Anmeldetag: 24.10.1992
(51) Int. Cl.: B65D 90/00, B65D 88/12

(54) **Schwenktür für Container**
Swinging door for container
Porte pivotante pour conteneur

(30) Priorität: 29.10.1991 DE 4135635
(43) Veröffentlichungstag der Anmeldung: 05.05.1993
(73) Patentinhaber: CONTAINERTECHNIK HAMBURG GmbH & Co., D-20148 Hamburg (DE)
(72) Erfinder: Gruchot, Wolfgang, Dipl.-Ing., W-2361 Reinsbek (DE)
(74) Vertreter: Einsel, Martin, Dipl.-Phys.

(56) Entgegenhaltungen:
- GB-A- 2 091 326
- US-A- 4 057 170

## Beschreibung

Die Erfindung betrifft eine Schwenktür für Container, bestehend aus wenigstens einem an dem stirnseitigen Ende des Containers anlenkbaren profilierten Türblatt, bei dem Verschlußstangen zwischen einer durch die Profilierung des Blattes gebildeten inneren und äußeren Begrenzungsebene des Türblattes gehalten sind, wobei das Türblatt von seiner Außenseite gesehen mit einer oder mehreren Vertiefungen versehen ist, in welchen die Verschlußstangen verlaufen.

Aus der GB-A-2 091 326 ist eine aus Glasfaserkunststoff bekannte Tür für Lastfahrzeuge bekannt, die aus einer Außenfläche und einer Innenfläche besteht, zwischen denen Isoliermaterial untergebracht ist und bei der auf der Außenseite eine längliche Vertiefung vorgesehen ist, in der eine Verschlußstange angeordnet werden kann.

Eine Verwendung einer derartigen Schwenktür für eine bestimmte Form von Containern wird zwar vorgeschlagen, sie sind jedoch für Container, die harten Beanspruchungen ausgesetzt werden, nicht geeignet.

Bei Containern, welche von der Stirnseite aus be- und entladen werden, ist es bekannt, an dem öffnungsseitigen Ende der Seitenwandung des Containers Schwenktüren anzuordnen, die je nach den Größenabmessungen des Containers als ein- oder häufiger als zweiflügelige Türen ausgebildet sind. Diese Türen können mit Hilfe von Verschlußstangen in der Schließstellung gehalten werden, wobei die Verschlußstangen in der Regel über Schwenkhebel betätigbar sind und zum Verschließen bzw. in der Schließstellung mit an der oberen und unteren Containerwand befestigten Gegenelementen zusammenwirken. Zur Erzielung einer vollständigen Dichtung der durch die Tür verschließbaren Stirnseite des Containers wird in der FR-A-24 67 959 ein an dem stirnseitigen Ende des Containers anlenkbares profiliertes Türblatt vorgeschlagen, an dem eine das Blatt umschließende Dichtung gehalten ist, welche mit Dichtlippen in der Schließstellung der Tür an den Türanschlagflächen des Containers anliegt und bei der die mit Schwenkhebeln versehenen Verschlußstangen zwischen einer durch die Profilierung des Blattes gebildeten inneren und äußeren Begrenzungsebene des Türblattes gehalten sind.

Die Profilierung der bekannten Türen besteht in einem längs des Randes des bzw. der Türblätter verlaufenden Verstärkungsprofiles in der Form eines U- bzw. geschlossenen kastenförmigen Profiles sowie aus parallel zu den Verschlußstangen verlaufenden im Abstand zueinander angeordneten Rippen, welche sich über die Höhe des Türblattes bzw. der Türblätter erstrecken.

Die Dichtung der bekannten Ausführung ist als Mehrlippendichtung ausgebildet, wobei jeweils zwei Lippen in der Schließstellung des bzw. der Türblätter an den Türanschlagflächen des Containers bzw. bei einer zweiflügeligen Tür zusätzlich an der von der einen Tür gebildeten Anschlagfläche anliegen.

Die Formstabilität der bekannten Tür wird im wesentlichen bestimmt durch die Höhe der Stege sowie durch die Bemessung der längs des Randes des Türblattes verlaufenden Profile, wobei der Bemessung dieser Profile in Richtung senkrecht zur Türblattebene eine besondere Bedeutung zukommt. Dies hat zur Folge, daß mit der Erhöhung der Formstabilität der Tür deren axiale Erstreckung, d.h. Bemessung, in Richtung der Containerlänge wächst und bei vorgegebenen Außenabmessungen des Containers das Türblatt entsprechend seiner axialen Erstreckung in Richtung der Containerlänge weiter in den Containerinnenraum hineinragt und hierdurch der Nutzraum des Containers vermindert wird.

Der Erfindung liegt die Aufgabe zugrunde, eine Schwenktür vorzuschlagen, die für Container auch bei härteren Beanspruchungen geeignet ist und bei der darüber hinaus auch bei geringer axialer Erstreckung der Tür im Vergleich zum bekannten Stand der Technik eine wesentliche Erhöhung der Formstabilität mit geringem baulichen Aufwand erreicht wird.

Zur Lösung vorstehender Aufgabe kennzeichnet sich die einleitend genannte Schwenktür erfindungsgemäß dadurch, daß die Außenseite des Türblattes durch die Vertiefungen in mehrere parallel zu den Verschlußstangen verlaufende Längsfelder unterteilt ist und innerhalb der inneren und äußeren Begrenzungsebenen des Türblattes mehrere quer über die Längsfelder des Türblattes im Abstand parallel zueinander verlaufende C- oder U-förmige Profile vorgesehen sind, daß die Vertiefungen U-förmig sind und in ihnen zur Fixierung der Verschlußstangen Knotenbleche mit daran gehaltenen Rohrabschnitten als Gleitführungen für die Verschlußstangen angeordnet sind, daß die Verschlußstangen jeweils ober- und unterhalb eines jeden Rohrabschnittes befestigte Stützringe tragen und mit Schwenkhebeln versehen sind und daß an dem Türblatt eine das Blatt umschließende Dichtung gehalten ist, welche über Dichtlippen in der Schließstellung der Tür an den Türanschlagflächen des Containers anliegt.

Bei der neuen Ausgestaltung des Türblattes dienen die Verschlußstangen nicht nur dazu, die Schwenktür bzw. Türblätter in der Schließstellung sicher zu halten und gegen die Anschlagflächen des Containers zu drücken, sondern sie werden auch zur Stabilitätserhöhung der Tür gegen Verformung augenutzt. Dies geschieht durch ihre Fixierung mittels der Knotenbleche und der daran gehaltenen Rohrabschnitte in Verbindung mit den an den Verschlußstangen jeweils ober- und unterhalb eines jeden Rohrabschnittes befestigten Stützringen.

Die Verschlußstangen dienen somit gleichzeitig als Aussteifungselemente, welche Deformierungen der Tür sowohl bei auftretenden Kräften in Richtung der Türblattebene als auch senkrecht hierzu entgegenwirken.

Die genannten, in Richtung der Türblattebene auftretenden, Deformnierungskräfte sind erfahrungsgemäß sehr beachtlich, weil nicht nur bei der Verladung derartige Container sondern auch bei deren Transport sehr häufig hohe seitliche und auch in Längsrichtung weisende Schubkräfte im oberen Bereich der Container auftreten, insbesondere wenn die Container gestapelt transportiert werden.

Besonders zweckmäßig ist es, wenn die in den U-förmigen Vertiefungen gehaltenen Knotenbleche fluchtend mit den C- oder U-förmigen Profilen angeordnet sind, welche sich quer über die Längsfelder des Türblattes im Abstand parallel zueinander erstrecken. Durch die genannte fluchtende Anordnung der Knotenbleche mit den C- oder U-förmigen Profilteilen wird die gleiche Wirkung erreicht, als würden sich die C- oder U-förmigen Profilen jeweils über die gesamte Breite der Tür erstrecken. Die von den C- oder U-förmigen Profile zu übertragenden Kräfte müssen nicht von den Seitenwandungen der U-förmigen Vertiefungen mit den darin gehaltenen Verschlußstangen aufgenommen werden und es werden dadurch Deformierungen dieser Seitenwandungen vermieden.

Die Knotenbleche können jeweils paarweise im Abstand so angeordnet werden, daß sie mit den freien Schenkeln der jeweils benachbarten C- oder U-förmigen Profile fluchten.

Günstig ist es, wenn jedes der Knotenbleche aus zwei lösbar miteinander verbundenen Blechlagen besteht, von denen die eine fest mit dem Rohrabschnitt und die andere fest mit der Wandung der U-förmigen Vertiefung für die Aufnahme der Verschlußstangen verbunden ist. Auf diese Weise ist es möglich, die Verschlußstangen mit den sie gleitend aufnehmenden Rohrabschnitten und an diesen gehaltenen Lagen der Knotenblechen als vorgefertigte Teile herzustellen und durch Verbindung mit den fest in der U-förmigen Vertiefung gehaltenen Blechlagen der Knotenbleche zu verbinden. Es besteht der weitere große Vorteil, daß bei irgendwelchen Beschädigungen der Verschlußstangen diese mitsamt der sie aufnehmenden Rohrabschnitte und der daran gehaltenen Lagen der Knotenblechen ausgetauscht werden können.

Zur Vermeidung vorstehender Teile, welche insbesondere im Bereich der Scharniere der Tür mit der Seitenwandung des Containers auftreten, ist erfindugnsgemäß vorgesehen, daß zur Schwenkbebestigung des Türblattes mit der Containerseitenwandung der dieser Wandung zugekehrte Rand des Türblattes zurückspringend ausgebildet ist und jeweils fluchtend mit den C- oder U-förmigen Profilen verlaufende Laschen an dem Türblatt befestigt sind, welche über das Türblatt hinausragen und an deren freien Enden Gelenkbolzen angeordnet sind, welche in rohr- oder hülsenförmige Aufnahmeeinrichtungen eingreifen und daß die so gebildeten Gelenkverbindungen innerhalb des Bereiches zwischen der inneren und äußeren Begrenzungsebene des Torblattes liegen.

Durch die fluchtende Anordnung der Laschen mit den C- oder U-förmigen Profilen tragen auch die Laschen zur Formstabilität des Türblattes bei.

Erfahrungen haben gezeigt, daß bei einer zweigflügeligen Containertür der oben beschriebenen Art eine von der inneren und äußeren Begrenzungsebene des Türblattes bestimmte Dicke von unter 60 mm mit ausreichender Formstabilität herstellbar ist, um eine stirnseitige Öffnung von ca. 2,5 x 2,5 m des Containers sicher zu verschließen.

Um die Relativbewegungen zwischen den Containerwandungen und der Tür möglichst gering zu halten und bei den genannten unvermeidbaren Relativbewegungen einen sicheren Abschluß des Containerinnenraumes durch die neue Tür zu gewährleisten, ist vorgesehen, daß die Dichtung in der Schließstellung der Tür mit jeweils drei Dichtlippen an den Türanschlagflächen des Containers anliegt und daß das Türblatt längs seines Randes, welcher mit der Seitenwand des Containers gelenkig verbindbar ist, eine senkrecht zur Türblattebene weisende Abwinkelung aufweist, auf der die Dichtung so befestigt ist, daß sie mit ihren Lippen in Richtung der Türblattebene bzw. auf die Containerseitenwand hinweist, während die Dichtung im übrigen Bereich des Türblattes an zurückspringenden parallel zur Türblattebene verlaufenden Wandungsabschnitten so befestigt ist, daß ihre Lippen in Richtung quer zur Türblattebene weisen.

In einer bevorzugten Ausführungsform ist die Anlenkung der Türblätter an der Containerseitenwandung mittels eines Doppelscharniersystems vorgesehen. Dieses zeichnet sich dadurch aus, daß zur Schwenkbefestigung des Türblattes mit der Containerseitenwandung ein Doppelscharnier vorgesehen ist, das zwei parallele, vertikale Drehachsen besitzt.

Insbesondere ist dabei vorgesehen, daß eine der Drehachsen fest der Containerseitenwand und die andere der Drehachsen fest dem Türblatt zugeordnet ist, beide Drehachsen von einem gemeinsamen, um beide Drehachsen drehbaren Scharnierelement verbunden werden und das Scharnierelement so eine Schwenkbewegung um beide Drehachsen relativ zur Containerseitenwandung ermöglicht.

Mit einem derartigen System wird es möglich, einen optimierten, noch größeren Öffnungswinkel von 270° statt sonst etwa 265° bis 268° des Türblattes und damit eine besonders günstige Handhabung beim Befüllen des Containers zu gewährleisten. Auch schon bei einem einfachen Gelenk könnte theoretisch die Tür vollständig um ihre Drehachse gedreht und so geöffnet werden; die Anlenkung des Gelenkbereichs selbst stellt jedoch in der Realität stets eine Einschränkung um einige Winkelgrade dar. Mit dem Doppelscharniersystem kann dies vermieden werden, da die noch fehlenden Grade über das zweite Gelenk und die durch das Scharnierelement gegebene Horizonalverschiebung wieder ausgleichen.

Ein solches Doppelscharniersystem ist gerade bei Containerschwenktüren gemäß der Erfindung besonders sinnvoll, da es die platzsparende Füllmöglichkeit weiter unterstützt, ohne daß zusätzlicher Raumbedarf für das Türblatt entsteht.

Die Zeichnung gibt Ausführungsbeispiele der Erfindung wieder.

Es zeigen:
- Fig. 1: eine Frontansicht gegen die nach außen weisende Seite einer doppelflügleigen Schwenktür.
- Fig. 2: in vergrößerter Darstellung einen Teilschnitt längs der Schnittlinie A-A der Fig. 1.
- Fig. 3: ebenfalls in vergrößerter Darstellung einen Schnitt längs der Schnittlinie B-B der Fig. 1.
- Fig. 4: eine vergrößerte Darstellung eines Details der Erfindung.
- Fig. 5: eine andere Ansicht des Details aus Fig. 4.

Die in der Fig. 1 wiedergegebene Schwenktür besteht aus den beiden Türblättern I und II, welche jeweils an dem stirnseitigen Ende eines Containers an den gegenüberliegenden Seitenwandungen angelenkt sind. Die Türblätter I und II sind bis auf ihre zusammenwirkenden Anschlagflächen im Bereich des Schließspaltes S (sh. auch Fig. 2) spiegelbildlich identisch ausgebildet.

Wenn nachstehend die Ausbildung des Türblattes im einzelnen beschrieben wird, so gilt dies sowohl für das Türblatt I als auch für das Türblatt II.

Man erkennt aus der Zeichnung, daß das Türblatt von der Außenseite her gesehen zwei U-förmige Vertiefungen 1 und 2 aufweist, in welchen Verschlußstangen 3 und 4 aufgenommen sind, welche sich jeweils über die gesamte Höhe des Türblattes I bzw. II erstrecken und an ihren Enden mit gabelförmigen Verschlußelementen (s.Fig.3) ausgerüstet sind, mit welchen sie in der Schließstellung hinter in dem Beispiel der Fig. 3 pilzförmige Gegenelemente 7 und 8 greifen.

Eine weitere Verbesserung der Formstabilität des Türblattes wird dadurch erreicht, daß in den U-förmigen Vertiefungen 1 und 2 diesen Vertiefungen angepaßte Knotenbleche 15 eingeschweißt sind, die in dem Ausführungsbeispiel gemäß Fig. 2 aus zwei Teilabschnitten 15a und 15b bestehen. Die Knotenbleche 15 sind weiterhin fest mit Rohrabschnitten 16 verbunden, vorzugsweise verschweißt, die ihrerseits als Gleitführungen für die Verschlußstangen 3 und 4 dienen.

In dem dargestellten Beispiel sind die Rohrabschnitte 16 jeweils mit zwei Knotenblechen fest verbunden, die ihrerseits fluchtend mit den C- oder U-förmigen Profilen 13 und 14 verlaufen, so daß sich eine quer über das Türblatt verlaufende Aussteifung ergibt.

Wie besonders aus Fig. 3 hervorgeht, sind die Verschlußstangen 3 und 4 jeweils ober- und unterhalb eines jeden Rohrabschnittes 16 mit Stützringen 17 und 18 ausgerüstet, welche ortsfest auf den Verschlußstangen 3 und 4 gehalten sind, so daß die Verschlußstangen 3 und 4 keine Längsbewegungen, sondern nur Schwenkbewegungen um ihre Längsachse ausführen können. Auf diese Weise wird erreicht, daß die Verschlußstangen 3 und 4 gleichzeitig Aussteifungen in Höhenrichtung des Türblattes bilden und sowohl in Richtung der Türblattebene auftretende Kräfte als auch quer hierzu verlaufende Verformungskräfte aufnehmen können. Insbesondere wird durch die beschriebene Ausbildung und Anordnung der Verschlußstange 3 und 4 eine erhöhte Formstabilität des Türblattes zur Aufnahme von seitlichen Schubkräften erreicht, die beim Transport auf den Container insbesondere bei Anordnung in einem Stapel, beispielsweise bei Schaukelbewegungen während des Schiffstransportes oder aber auch bei Kurvenfahrten von Landfahrzeugen wirksam werden.

Die beschriebenen Knotenbleche 15, welche in dem dargestellten Beispiel sowohl mit den Wandungen der U-förmigen Vertiefungen 1 und 2 als auch mit den Rohrabschnitten 16 verschweißt sind, können auch jeweilig aus zwei Blechlagen bestehen, wobei die eine Lage fest mit dem Rohrabschnitt 16 und die andere fest mit den Wandungen der U-förmigen Vertiefungen 1 und 2 verbunden ist. Die beiden jeweils zusammenwirkenden Blechlagen können über Schraubverbindungen oder aber auch durch Schweißen miteinander verbunden werden.

Die doppellagige Ausbildung der Knotenbleche 15 hat den Vorteil, daß die Verschlußstangen 1 und 2 mit den zugehörigen Rohrabschnitten 16 und der einen Lage der Knotenbleche 15 vormontiert werden können, um nach Profilierung des Türblattes dann in einem einfachen Montagegang eingebaut zu werden. Bei einer Schraubverbindung der jeweils zusammengehörigen Blechlagen der Knotenbleche 15 ergibt sich der weitere Vorteil eines möglichen schnellen Austausches ohne daß irgendwelche Schweißarbeiten erforderlich sind.

Um die Dicke des Türblattes auch im Bereich ihrer Schwenkbefestigung an der Containerwand gering zu halten und nicht über die vorgegebenen oben beschriebenen Begrenzungsebenen herauszuragen ist gemäß Fig. 2 das der Containerwandung zugekehrte Ende des Türblattes zurückspringend bzw. verjüngend ausgebildet. An diesem zurückspringenden Abschnitt 19 des Türblattes sind auf der Außenseite jeweils fluchtend mit den C- oder U-förmigen Profilen 13 Laschen 20 befestigt, an deren freien Enden jeweils Gelenkbolzen 21 gehalten sind, die ihrerseits in rohr- oder hülsenförmige Aufnahmeeinrichtungen (22) eingreifen, welche ihrerseits an der Containerwandung befestigt sind. Die so gebildete Gelenkverbindung liegt gemäß Fig. 2 innerhalb der vorbeschriebenen Türdicke und bildet keine nach außen überstehenden Teile.

Zwischen den Türanschlagflächen des stirnseitigen Endes des Containers und dem Türblatt bzw. den Türblättern ist eine an dem Türblatt bzw. den Türblättern befestigte Dichtung 22 vorgesehen.

Im Falle der zweiflügeligen Ausbildung des Türblattes ist im Bereich des Trennspaltes 5 das eine Türblatt mit einer Dichtung 22a ausgerüstet, während das andere Türblatt eine gesonderte Anschlagfläche 23 bildet.

In dem dargestellten Beispiel sind die Dichtungen 22 und 22a jeweils als Lippendichtungen ausgebildet, die längs der gesamten Türanschlagflächen mit drei Lippen an diesen Anschlagflächen anliegen. Dabei ist gemäß Fig.2 vorgesehen, daß das Türblatt im Bereich der Anlenkstelle mit einer senkrecht zur Türblattebene weisenden Abwinklung 24 ausgerüstet ist, auf welcher die Dichtung 22 so befestigt ist, daß sie mit ihren Lippen in Richtung zur Containerseitenwandung weist, während im übrigen Bereich des Türblattes die Dichtung 22 gemäß Fig. 3 an jeweils zurückspringenden parallel zur Türblattebene verlaufenden Wandungsabschnitten so befestigt ist, daß ihre Lippen in Richtung quer zur Türblattebene weisen.

Die beschriebene Anordnung und Ausbildung der Dichtung und ihr Zusammenwirken mit den Asnchlagflächen des Containers führt dazu, daß auch bei geringeren Relativbewegungen zwischen Türblatt und Containerwandung der hermetische Abschluß des Containerinnenraumes gewährleistet bleibt.

Die Fig. 4 und 5 zeigen eine Anlenkung des Türblattes an der Containerseitenwandung mittels eines Doppelscharniersystems. Zwei vertikale, parallele Drehachsen 31 und 32 besitzen ein die beiden Drehachsen umschließendes und um beide Drehachsen drehbares Scharnierelement 33. Die Drehachse 31 ist fest der Containerseitenwandung, die Drehachse 32 fest dem Türblatt zugeordnet, wobei die jeweiligen Elemente um diese Drehachsen drehbar sind.

Beim Öffnen der Schwenktür kann die Drehachse 32 mit dem Türblatt um die Drehachse 31 mittels des Scharnierelementes 33 so geschwenkt werden, daß sie nicht mehr im Bereich der Türöffnung, sondern genau um 180° gedreht auf der anderen Seite der Drehachse 31 zu liegen kommen und ermöglichen dann noch um die Drehachse 32 eine weitere Drehung des Türblattes bis zur vollständigen Öffnung. Es entsteht so ein Öffnungsbereich von 270°.

## Patentansprüche

1. Schwenktür für Container, bestehend aus wenigstens einem an dem stirnseitigen Ende des Container anlenkbaren profilierten Türblatt (I;II), bei dem Verschlußstangen (3,4) zwischen einer durch die Profilierung des Blattes gebildeten inneren und äußeren Begrenzungsebene des Türblattes (I;II) gehalten sind, wobei das Türblatt von seiner Außenseite gesehen mit einer oder mehreren Vertiefungen (1,2) versehen ist, in welchen die Verschlußstangen (3,4) verlaufen,
**dadurch gekennzeichnet**,
daß die Außenseite des Türblattes durch die Vertiefungen (1,2) in mehrere parallel zu den Verschlußstangen (3,4) verlaufende Längsfelder (11,12) unterteilt ist und innerhalb der inneren und äußeren Begrenzungsebenen des Türblattes mehrere quer über die Längsfelder des Türblattes im Abstand parallel zueinander verlaufende C- oder U-förmige Profile (13,14) vorgesehen sind,
daß die Vertiefungen (1,2) U-förmig sind und in ihnen zur Fixierung der Verschlußstangen (3,4) Knotenbleche (15) mit daran gehaltenen Rohrabschnitten (16) als Gleitführungen für die Verschlußstangen angeordnet sind,
daß die Verschlußstangen jeweils ober- und unterhalb eines jeden Rohrabschnittes (16) befestigte Stützringe (17,18) tragen und mit Schwenkhebeln versehen sind und daß an dem Türblatt eine das Blatt umschließende Dichtung gehalten ist, welche über Dichtlippen in der Schließstellung der Tür an den Türanschlagflächen des Containers anliegt.

2. Schwenktür nach Anspruch 1,
**dadurch gekennzeichnet**,
daß die in den U-förmigen Vertiefungen (1,2) gehaltenen Knotenbleche (15) fluchtend mit den C- oder U-förmigen Profilen (13,14) angeordnet sind.

3. Schwenktür nach Anspruch 1 oder 2,
**dadurch gekennzeichnet,**
daß jedes Knotenblech (15) aus zwei lösbar miteinander verbundenen Blechlagen besteht, von denen die eine fest mit dem Rohrabschnitt (6) und die andere fest mit der Wandung der U-förmigen Vertiefung (1,2) verbunden ist.

4. Schwenktür nach einem der vorhergehenden Ansprüche,
**dadurch gekennzeichnet,**
daß zur Schwenkbefestigung des Türblattes (I;II) mit der Containerseitenwandung der dieser Wandung zugekehrte Rand des Türblattes zurückspringend ausgebildet ist und jeweils fluchtend mit den C- oder U-förmigen Profilen (13,14) verlaufende Laschen (20) an dem Türblatt (I;II) befestigt sind, welche über das Türblatt hinausragen und an deren freien Enden Bolzen (21) angeordnet sind, welche in rohr- oder hülsenförmige Aufnahmeeinrichtungen (22) eingreifen und
daß die so gebildeten Gelenkverbindungen innerhalb des Bereiches zwischen der inneren und äußeren Begrenzungsebene des Türblattes liegen.

5. Schwenktür nach einem der vorhergehenden Ansprüche,
**dadurch gekennzeichnet,**
daß die Dichtung (22) in der Schließstellung des Türblattes (I;II) mit drei Dichtlippen an den Türanschlagflächen des Containers anliegt, und
daß das Türblatt längs seines Randes, welcher mit der Seitenwand des Containers gelenkig verbindbar ist eine senkrecht zur Türblattebene weisende Abwinklung (24) aufweist, auf der die Dichtung (22) so befestigt ist, daß sie mit ihren Lippen in Richtung der Türblattebene, bzw. auf die Containerseitenwand hinweist, während die Dichtungen im übrigen Bereich des Türblattes an zurückspringenden parallel zur Türblattebene verlaufenden Wandungsabschnitten so befestigt sind, daß ihre Lippen in Richtung quer zur Türblattebene weisen.

6. Schwenktür nach einem der vorhergehenden Ansprüche,
**dadurch gekennzeichnet**,
daß zur Schwenkbefestigung des Türblattes (I; II) mit der Containerseitenwandung ein Doppelscharnier vorgesehen ist, das zwei parallele, vertikale Drehachsen (31, 32) besitzt.

7. Schwenktür nach Anspruch 6,
**dadurch gekennzeichnet**,
daß eine der Drehachsen (31) fest der Containerseitenwand und die andere der Drehachsen (32) fest dem Türblatt zugeordnet ist, beide Drehachsen (31, 32) von einem gemeinsamen, um beide Drehachsen drehbaren Scharnierelement (33) verbunden werden und das Scharnierelement (33) so eine Schwenkbewegung um beide Drehachsen (31, 32) relativ zur Containerseitenwandung ermöglicht.

## Claims

1. Swing door for containers, comprising at least one profiled door leaf (I; II), which may be coupled to the end face of the container and in which locking rods (3, 4) are held between an inner and an outer delimiting plane of the door leaf (I; II) formed by the profiling of the leaf, the door leaf viewed from its outside being provided with one or more recesses (1, 2), in which the locking rods (3, 4) extend,
**characterized in that**
the outside of the door leaf is subdivided by the recesses (1, 2) into a plurality of longitudinal panels (11, 12) running parallel to the locking rods (3, 4) and provided within the inner and outer delimiting planes of the door leaf is a plurality of C-shaped or channel sections (13, 14) which extend at a distance from and parallel to one another across the longitudinal panels of the door leaf,
that the recesses (1, 2) are U-shaped and have disposed therein, for fixing the locking rods (3, 4), junction plates (15) with tubular portions (16) supported thereon as slideways for the locking rods, that the locking rods carry supporting rings (17, 18) fastened in each case above and below each tubular portion (16) and are provided with pivoted levers and
that held on the door leaf is a seal, which surrounds the leaf and in the closed position of the door rests by means of sealing lips against the door stop faces of the container.

2. Swing door according to claim 1,
**characterized in that**
the junction plates (15) held in the U-shaped recesses (1, 2) are disposed in alignment with the C-shaped or channel sections (13, 14).

3. Swing door according to claim 1 or 2,
**characterized in that**
each junction plate (15) comprises two sheet-metal layers, which are detachably connected to one another and of which the one is firmly connected to the tubular portion (6) and the other is firmly connected to the wall of the U-shaped recess (1, 2).

4. Swing door according to one of the preceding claims,
**characterized in that**
for hinge-fastening the door leaf (I; II) to the container side wall, the edge of the door leaf nearest said wall is designed so as to be set back and brackets (20) extending in each case in alignment with the C-shaped or channel sections (13, 14) are fastened to the door leaf (I; II), which brackets project beyond the door leaf and have, disposed at their free ends, pins (21) which engage into tubular or sleeve-shaped receiving devices (22), and that the hinge joints thus formed lie inside the region between the inner and the outer delimiting planes of the door leaf.

5. Swing door according to one of the preceding claims,
**characterized in that**
the seal (22) in the closed position of the door leaf (I; II) rests with three sealing lips against the door stop faces of the container and
that the door leaf along its edge, which may be hinge-connected to the side wall of the container, has an angled portion (24), which is directed at right angles to the door leaf plane and on which the seal (22) is fastened in such a way that its lips are directed towards the door leaf plane and towards the container side wall, while the seals in the remaining region of the door leaf are fastened in such a way to wall portions, which are set back and extend parallel to the door leaf plane, that their lips are directed at right angles to the door leaf plane.

6. Swing door according to one of the preceding claims,
**characterized in that**
for hinge-fastening the door leaf (I; II) to the container side wall, a double hinge is provided which has two parallel, vertical axes of rotation (31, 32).

7. Swing door according to claim 6,
**characterized in that**
one of the axes of rotation (31) is firmly associated with the container side wall and the other axis of rotation (32) is firmly associated with the door leaf, both axes of rotation (31, 32) are connected by a common hinge element (33) which is rotatable about both axes of rotation, and the hinge element (33) therefore enables a swivelling motion about both axes of rotation (31, 32) relative to the container side wall.

## Revendications

1. Porte basculante pour conteneur, comprenant au moins un vantail de porte (I;II) profilé articulable sur l'extrémité côté avant du conteneur, sur lequel des tiges de fermeture (3,4) sont maintenues entre un plan de délimitation intérieur formé par le profilage du vantail et un plan de délimitation extérieur du vantail de porte (I;II), le vantail de porte étant doté, vu de sa face externe, d'une ou de plusieurs cavités (1,2), dans lesquelles se trouvent les tiges de verrouillage (3,4), caractérisée en ce que la face externe du vantail de porte est subdivisée par les cavités (1,2) en plusieurs zones longitudinales (11,12) parallèles aux tiges de fermeture (3,4), et plusieurs profilés (13,14) en forme de C ou de U, disposés transversalement aux zones longitudinales du vantail de porte et parallèles entre eux avec un espacement sont prévus à l'intérieur des plans de délimitation intérieur et extérieur du vantail de porte, en ce que les cavités (1,2) sont en forme de U et dans celles-ci sont disposés, pour la fixation des tiges de fermeture (3,4) des plaques goussets (15) avec des tronçons de tuyau (16) maintenus dessus comme guides de coulisse pour les tiges de fermeture, en ce que les tiges de verrouillage portent des bagues d'appui (17,18) fixées respectivement au-dessus et au-dessous de chaque tronçon de tuyau (16) et sont équipées de leviers pivotants et en ce que sur le ventail de porte est maintenu un joint enveloppant le vantail qui, grâce à des lèvres d'étanchéité, est attenant dans la position de fermeture de la porte aux surfaces d'arrêt de la porte du conteneur.

2. Porte basculante selon la revendication 1, caractérisée en ce que les plaques goussets (15) maintenues dans les cavités (1,2) en U sont alignées avec les profilés (13,14) en forme de C ou de U.

3. Porte basculante selon la revendication 1 ou 2, caractérisée en ce que chaque plaque gousset (15) comprend deux épaisseurs de tôle reliées entre elles de façon amovible, dont l'une est reliée de façon fixe au tronçon de tuyau (6) et l'autre est reliée de façon fixe à la paroi de la cavité (1,2) en forme de U.

4. Porte basculante selon l'une quelconque des revendications précédentes, caractérisée en ce que, pour la fixation pivotante du vantail de porte (I;II) avec la paroi latérale du conteneur, le bord tourné vers cette paroi du vantail de porte est conçu en retrait et des pattes (20) respectivement alignées avec les profilés (13,14) en forme de C ou U sont fixées sur le vantail de porte (I;II) et dépassent de celui-ci, et sur leurs extrémités (21) libres sont disposés des boulons (21) qui s'engrènent dans des dispositifs de logement (22) en forme de tube ou de manchon et en ce que les assemblages articulés ainsi constitués se situent à l'intérieur de la zone entre le plan de délimitation intérieur et le plan de délimitation extérieur du vantail de porte.

5. Porte basculante selon l'une quelconque des revendications précédentes, caractérisée en ce que le joint (22), dans la position de fermeture du vantail de porte (I;II), est attenant avec trois lèvres d'étanchéité aux surfaces d'arrêt de la porte du conteneur, et en ce que le vantail de porte présente, le long de son bord qui peut être relié par articulation à la paroi latérale du conteneur, une partie coudée (24) perpendiculaire au plan du vantail de porte, sur laquelle est fixée le joint (22) de telle façon que, avec ses lèvres, il est tourné en direction du plan du vantail de porte et vers la paroi latérale du conteneur, alors que les joints dans la zone restante du vantail de porte sont fixés sur des tronçons de paroi en retrait et parallèles au plan du vantail de porte de telle façon que leurs lèvres sont dirigées transversalement au plan du vantail de porte.

6. Porte basculante selon l'une quelconque des revendications précédentes, caractérisée en ce que, pour la fixation basculante du vantail de porte (I;II) avec la paroi latérale du conteneur, il est prévu une double charnière qui a deux axes de rotation (31, 32) verticaux et parallèles.

7. Porte basculante selon la revendication 6, caractérisée en ce que l'un des axes de rotation (31) est attribué de façon fixe à la paroi latérale du conteneur et l'autre axe de rotation (32) au vantail de porte, les deux axes de rotation (31, 32) étant reliés par un élément de charnière (33) commun et pivotant autour de deux axes de rotation et l'élément de charnière (33) permettant ainsi un mouvement de basculement autour de deux axes de rotation (31, 32) par rapport à la paroi latérale du conteneur.
